# DEMANDE DE BREVET EUROPEEN

(11) **EP 4 776 434 A1**
(43) Date de publication de la demande: **15.07.2026**
(21) Numéro de dépôt: 26151019.2
(22) Date de dépôt: 09.01.2026
(51) Int. Cl.: H01R 12/58, H01R 43/16, H01R 43/20

(54) **DISPOSITIF DE CONNEXION ÉLECTRIQUE ET PROCÉDÉ DE MISE EN PLACE D'UN TEL DISPOSITIF**

(30) Priorité: 10.01.2025 FR 2500266
(71) Demandeur: AXON CABLE, 51210 Montmirail (FR)
(72) Inventeur: LE PAPE, Gilles, 51210 MONTMIRAIL (FR)
(74) Mandataire: Cabinet Beau de Loménie

(57) **Abrégé**

Dispositif de connexion électrique (10 ; 10') pour maintien verrouillé dans un trou d'insertion (V), comprenant :
-une tige allongée (12) suivant une direction longitudinale X, configurée pour être insérée dans le trou suivant un effort dans un sens d'insertion F1, et comprenant deux branches (16, 18) écartées suivant une direction transversale Y et définissant entre elles un logement (C), chaque branche (16, 18) s'étendant longitudinalement depuis une base (16a, 18a) jusqu'à une extrémité distale (16b, 18b) de celle-ci,
-un bloqueur mécanique (14) configuré pour pouvoir être inséré en force dans le logement (C), à partir des extrémités distales (16b, 18b), dans un sens d'insertion F2 opposé, et exercer un effort mécanique transversal tendant à écarter ces deux branches l'une de l'autre, le bloqueur étant configuré pour pouvoir coopérer mécaniquement avec les deux branches (16, 18) et ainsi verrouiller mécaniquement le dispositif (10 ; 10') dans le trou (V).

## Description

### Domaine Technique

Le présent exposé concerne un dispositif de connexion électrique pour maintien verrouillé dans un trou d'insertion aménagé dans un support en vue d'établir une liaison électrique et mécanique entre le dispositif de connexion électrique et le trou d'insertion.

### Technique antérieure

Dans le domaine de l'électronique, on connaît des techniques pour insérer en force des broches dans des trous aménagés dans des circuits imprimés afin d'établir une liaison mécanique entre la broche et l'intérieur des trous, voire une liaison mécanique et électrique.

Les solutions d'insertion en force comme les « press-fit » (terme anglosaxon utilisé pour désigner un « contact pour emmanchement en force ») ont pour elles la simplicité de l'assemblage et des fonctions mécaniques très intéressantes, notamment face à des variations d'environnement thermique, chimique, vibratoire et ce, comparativement à des solutions soudées. Les contacts pour emmanchement en force (« press-fit ») offrent également la possibilité d'être extraits et, ainsi, une démontabilité des systèmes sans endommagement du support. Pour certaines applications cette fonction n'est pas nécessaire et, au contraire, est évitée.

On connaît également des techniques utilisant des contacts à broches traversant les trous du circuit imprimé et qui peuvent ensuite être brasés. Toutefois, cette solution fait appel à un apport de matériau(x) supplémentaire(s) sur le circuit imprimé pour mettre en place le brasage, ce qui représente une opération supplémentaire nécessitant une machine spécifique pour ce faire, augmentant ainsi les contraintes de coût et de temps. En outre, la durée de vie des soudures peut s'avérer problématique notamment en raison des variations thermiques auxquelles peuvent être confrontés les circuits imprimés et qui peuvent conduire à une dégradation du dispositif, comme, par exemple, la formation de fissures notamment dans les brasures. Les vibrations auxquelles peuvent être confrontés les circuits imprimés peuvent également donner lieu à des dégradations des soudures. Il s'ensuit que le cycle de vie est ainsi fortement réduit.

Il existe donc un réel besoin pour un dispositif de connexion électrique qui soit dépourvu, au moins en partie, des inconvénients inhérents aux techniques connues précitées.

### Exposé de l'invention

Le présent exposé concerne un dispositif de connexion électrique pour maintien verrouillé dans un trou d'insertion aménagé dans un support en vue d'établir une liaison électrique et mécanique entre le dispositif de connexion électrique et le trou d'insertion, le dispositif de connexion électrique comprenant :
- une tige allongée suivant une direction longitudinale X et configurée pour être insérée longitudinalement à l'intérieur du trou d'insertion suivant un effort mécanique d'insertion longitudinale de la tige dans un sens d'insertion F1, la tige comprenant deux branches écartées l'une de l'autre suivant une direction transversale Y perpendiculaire à la direction longitudinale X de manière à définir entre les deux branches en regard l'une de l'autre, dans un plan (X, Y) contenant les deux directions longitudinale X et transversale Y, un logement qui s'étend suivant ces deux directions, les deux branches s'étendant chacune suivant la direction longitudinale X depuis une base de la branche jusqu'à une extrémité distale de celle-ci,
- un bloqueur mécanique qui est configuré pour pouvoir être inséré longitudinalement en force dans le logement, à partir des extrémités distales des deux branches, dans un sens d'insertion F2 opposé au sens d'insertion F1 et suivant un effort mécanique d'insertion longitudinale d'intensité supérieure à l'intensité de l'effort mécanique d'insertion de la tige dans le sens d'insertion F1, de manière à exercer sur les deux branches de la tige, dans le plan (X, Y), un effort mécanique suivant la direction transversale Y qui tend à écarter ces deux branches l'une de l'autre, le bloqueur mécanique étant configuré pour pouvoir coopérer mécaniquement avec les deux branches par engagement, suivant la direction transversale Y, de formes complémentaires l'une de l'autre entre le bloqueur mécanique et les deux branches afin d'exercer un effort de retenue axiale au niveau du trou d'insertion et ainsi verrouiller mécaniquement le dispositif de connexion électrique dans le trou d'insertion.

Le bloqueur mécanique du dispositif permet ainsi, par une seule insertion en force entre les deux branches de la tige du dispositif, de réaliser un engagement mécanique, selon la direction transversale, entre une ou des formes appartenant au bloqueur (formes saillantes ou évidements sur la surface externe du bloqueur) et une ou des formes complémentaires appartenant aux deux branches (respectivement évidements ou formes saillantes sur la surface interne de chaque branche). Cet engagement mécanique permet d'exercer un effort de retenue axiale entre le bloqueur et les branches (au niveau du trou d'insertion) qui empêche de retirer axialement le bloqueur mécanique des deux branches. Suite à cet engagement mécanique bloqueur-branches, les branches qui sont disposées à l'intérieur du trou d'insertion sont écartées transversalement l'une de l'autre sous l'effet de l'insertion axiale du bloqueur et sont plaquées mécaniquement contre les parois du trou d'insertion, tout en étant engagées mécaniquement avec le bloqueur mécanique (suivant une direction transversale). Les branches s'étendent chacune de manière indépendante l'une de l'autre (suivant leur longueur) depuis leur base jusqu'à une extrémité distale de celle-ci en définissant entre elles un logement qui est uniquement fermé par les branches (dans un plan contenant les deux branches) mais est ouvert dans un plan perpendiculaire au plan contenant les branches (en d'autres termes la logement/cavité n'est pas un trou borgne et les branches ne sont pas réunies entre elles de manière à former une paroi cylindrique. Cet engagement mécanique qui est réalisé au niveau du trou d'insertion permet d'exercer un effort de retenue axiale entre le bloqueur et les branches (au niveau du trou d'insertion) qui empêche de retirer axialement le bloqueur mécanique des deux branches. Le dispositif de connexion électrique est ainsi verrouillé mécaniquement dans le trou d'insertion. Sans un tel engagement mécanique entre le bloqueur et les branches (par exemple si les surfaces en contact l'une de l'autre du bloqueur et des branches sont lisses), par l'intermédiaire de formes complémentaires l'une de l'autre, le bloqueur peut être retiré axialement de manière assez simple. On notera que le bloqueur peut présenter des formes saillantes sur sa surface externe et les branches des formes complémentaires évidées ou creuses sur leur surface interne en regard l'une de l'autre. Une telle configuration est robuste et assure un blocage particulièrement efficace et un maintien particulièrement efficace du dispositif de connexion dans le trou d'insertion. Une configuration inverse est également envisageable mais moins robuste mécaniquement : formes évidées sur le bloqueur et formes complémentaires saillantes sur les surfaces internes en regard l'une de l'autre des deux branches. Après mise en place et verrouillage, ce dispositif de connexion n'est généralement pas démontable, la fixation étant définitive. L'effort d'insertion de la tige dans le trou est relativement faible (première insertion sans contraintes), voire nul, tandis que l'effort d'extraction est très élevé en raison du verrouillage du dispositif. Ce verrouillage très efficace protège du risque d'extraction involontaire du dispositif et assure le maintien mécanique du dispositif dans le trou d'insertion sur la durée de vie globale du support intégrant ce dispositif ou, plus généralement du produit final intégrant ce support. A titre d'exemple, l'effort d'insertion de la tige dans le trou d'insertion a une intensité inférieure ou égale à 15%, de préférence inférieure ou égale à 10%, de l'intensité de l'effort d'insertion du bloqueur entre les branches de la tige. Ces valeurs sont susceptibles de varier en fonction des dimensions du dispositif. On notera que, de manière générale, l'effort d'insertion de la tige dans le trou d'insertion dans le sens d'insertion F1 dépend de la géométrie du trou et des dimensions du dispositif.

On notera que le bloqueur forme généralement une contre forme de type coin qui vient s'insérer en force entre les branches en les écartant l'une de l'autre.

Dans certains modes de réalisation, le bloqueur est formé d'un seul tenant avec la tige de telle sorte que le dispositif formé d'une seule et même pièce est inséré dans le trou d'insertion avant que le bloqueur ne soit inséré/emmanché en force entre les deux branches de la tige. Cette configuration minimise les étapes de fabrication et d'assemblage. Un autre avantage réside dans le fait que la localisation du bloqueur par rapport à la tige ne dépend que de la précision de découpe de la pièce et non pas d'un dispositif d'assemblage. Ceci facilite l'étape ultérieure d'insertion en force du bloqueur entre les branches de la tige.

Dans certains modes de réalisation, le bloqueur est séparé physiquement de la tige de telle sorte que la tige seule est d'abord insérée dans le trou d'insertion avant que le bloqueur ne soit approché, puis inséré/emmanché en force entre les deux branches de la tige.

Dans certains modes de réalisation, suivant une vue prise dans le plan (X, Y), chaque branche de la tige présente un évidement o1, sur une face interne de la branche qui est orientée en vis-à-vis d'une face interne de l'autre branche en regard, les deux évidements étant disposés en regard l'un de l'autre suivant la direction transversale Y, le bloqueur comprenant deux excroissances aménagées sur deux faces externes opposées du bloqueur qui sont disposées de façon diamétralement opposée suivant la direction transversale Y, les deux excroissances ayant des formes complémentaires des formes des deux évidements de manière à obtenir un engagement mécanique des excroissances dans les évidements et donc un verrouillage mécanique du dispositif de connexion électrique lorsque le bloqueur est inséré mécaniquement dans le logement.

Dans certains modes de réalisation, le bloqueur présente, suivant la direction transversale Y dans le plan (X, Y), une dimension transversale We1-e2 dans la partie du bloqueur où sont aménagées les deux excroissances, cette dimension transversale du bloqueur étant supérieure à la dimension transversale maximale Wtmax de la tige entre les zones des deux évidements o1 qui sont les plus éloignées l'une de l'autre suivant la direction transversale Y.

Dans certains modes de réalisation, chaque face interne de chaque branche forme une rampe d'accès facilitant l'insertion longitudinale du bloqueur dans le logement, chaque rampe d'accès étant disposée entre l'extrémité distale de la branche et l'évidement o1 correspondant.

Dans certains modes de réalisation, le bloqueur mécanique est relié aux extrémités distales des deux branches de la tige respectivement par deux bras de liaison qui sont configurés chacun pour se rompre sous l'action d'un effort mécanique de séparation des deux branches et du bloqueur mécanique dans le sens d'insertion F2. Dans ce mode, le bloqueur est formé d'un seul tenant avec la tige.

Dans certains modes de réalisation, l'effort mécanique de séparation des deux branches et du bloqueur mécanique dans le sens d'insertion F2 a une intensité qui est ajustée par le dimensionnement de la section transversale des bras de liaison. L'effort exercé est ainsi conditionné par l'effort de rupture des bras de liaison.

Dans certains modes de réalisation, l'effort mécanique d'insertion longitudinale du bloqueur mécanique dans le sens d'insertion F2 a une intensité qui est ajustée par le dimensionnement relatif entre le bloqueur et les deux branches de la tige. Dans la configuration où le bloqueur et la tige sont deux éléments séparés, ceci permet de dimensionner de manière adaptée l'effort d'insertion en force du bloqueur.

Dans certains modes de réalisation, le bloqueur comporte une première extrémité et une deuxième extrémité opposée qui sont alignées suivant la direction longitudinale X, les deux bras de liaison entre le bloqueur et les deux extrémités distales respectives des deux branches étant disposés au niveau de la première extrémité du bloqueur, les deux excroissances étant aménagées à proximité de la première extrémité du bloqueur.

Dans certains modes de réalisation, le bloqueur comporte une portion terminale située à l'opposé des bras de liaison et qui s'affine en s'éloignant des bras de liaison.

Dans certains modes de réalisation, la portion terminale s'étend entre les deux excroissances et la deuxième extrémité du bloqueur et présente, suivant la direction transversale Y dans le plan (X, Y), une dimension transversale maximale Wbmax supérieure à l'écartement suivant la direction transversale Y entre les deux extrémités distales des deux branches.

Dans certains modes de réalisation, la tige et le bloqueur mécanique sont réalisés dans une même bande de matière, ce qui est particulièrement avantageux pour la fabrication industrielle du dispositif de connexion. La bande de matière est généralement plate et métallique.

Dans certains modes de réalisation, le support est choisi parmi une grille de connexion, un circuit imprimé, un substrat à liaisons directes en cuivre...

Le présent exposé concerne également un procédé de mise en place d'un dispositif de connexion électrique pour maintien verrouillé dans un trou d'insertion aménagé dans un support en vue d'établir une liaison électrique et mécanique entre le dispositif de connexion électrique et le trou d'insertion, le dispositif de connexion électrique comprenant :
- une tige allongée suivant une direction longitudinale X comprenant deux branches écartées l'une de l'autre suivant une direction transversale Y perpendiculaire à la direction longitudinale X de manière à définir entre les deux branches en regard l'une de l'autre, dans un plan (X, Y) contenant les deux directions longitudinale X et transversale Y, un logement qui s'étend suivant ces deux directions, les deux branches s'étendant chacune suivant la direction longitudinale X depuis une base de la branche jusqu'à une extrémité distale de celle-ci,
- un bloqueur mécanique relié ou non aux deux branches de la tige, le procédé de mise en place du dispositif de connexion électrique comprenant les étapes suivantes :
   - insertion de la tige du dispositif de connexion électrique, reliée ou non au bloqueur, à l'intérieur du trou d'insertion suivant la direction longitudinale X et suivant un effort mécanique d'insertion longitudinale de la tige dans un sens d'insertion F1,
   - insertion en force du bloqueur dans le logement, à partir des extrémités distales des deux branches, suivant la direction longitudinale X dans un sens d'insertion F2 opposé au sens d'insertion F1 et suivant un effort mécanique d'insertion longitudinale d'intensité supérieure à l'intensité de l'effort mécanique d'insertion de la tige dans le sens d'insertion F1, de manière à exercer sur les deux branches de la tige un effort mécanique suivant la direction transversale Y qui tend à écarter ces deux branches l'une de l'autre, le bloqueur mécanique étant ainsi inséré en force de manière à coopérer mécaniquement avec les deux branches par engagement, suivant la direction transversale Y, de formes complémentaires l'une de l'autre entre le bloqueur mécanique et les deux branches afin d'exercer un effort de retenue axiale au niveau du trou d'insertion et ainsi verrouiller mécaniquement le dispositif de connexion électrique dans le trou d'insertion.

Le procédé exposé ci-dessus présente les mêmes avantages et caractéristiques que le dispositif mentionné plus haut et ils ne seront donc pas répétés ici.

Dans certains modes de réalisation, le bloqueur mécanique étant relié aux extrémités distales des deux branches de la tige respectivement par deux bras de liaison, la tige reliée au bloqueur étant insérée à l'intérieur du trou d'insertion suivant la direction longitudinale X et suivant un effort mécanique d'insertion longitudinale de la tige dans un sens d'insertion F1 de manière à ce que le bloqueur ressorte du côté du trou d'insertion qui est opposé au côté d'insertion, le dispositif de connexion électrique étant maintenu en position fixe avec le support, tandis qu'un effort mécanique axial appliqué dans le sens d'insertion longitudinale F2, de sens opposé au sens d'insertion F1, est appliqué au bloqueur, pour rompre mécaniquement les deux bras de liaison et pour insérer en force le bloqueur dans le logement. Les autres caractéristiques optionnelles du dispositif mentionné plus haut peuvent également s'appliquer au procédé exposé ci-dessus.

Les caractéristiques et avantages précités, ainsi que d'autres, apparaîtront à la lecture de la description détaillée qui suit, d'exemples de réalisation de dispositifs de connexion électrique et du procédé de fabrication proposés. Cette description détaillée fait référence aux dessins annexés.

### Brève description des dessins

Les dessins annexés sont schématiques et visent avant tout à illustrer les principes de l'exposé.
[Fig. 1] La figure 1 est une vue schématique longitudinale d'un dispositif de connexion électrique selon un mode de réalisation de l'invention.
[Fig. 2A] La figure 2A est une vue schématique montrant une première étape de mise en place du dispositif de la figure 1 dans un trou d'insertion d'un support.
[Fig. 2B] La figure 2B est une vue schématique montrant une deuxième étape de mise en place du dispositif de la figure 1 dans le trou d'insertion.
[Fig. 2C] La figure 2C est une vue schématique montrant une troisième étape de mise en place du dispositif de la figure 1 dans le trou d'insertion.
[Fig. 2D] La figure 2D est une vue schématique montrant une quatrième étape de mise en place du dispositif de la figure 1 dans le trou d'insertion.
[Fig. 3] La figure 3 est une vue schématique longitudinale d'un dispositif de connexion électrique selon une variante de réalisation de l'invention.
[Fig. 4] La figure 4 est une vue schématique longitudinale d'un dispositif de connexion électrique selon un autre mode de réalisation de l'invention.
[Fig. 5A] La figure 5A est une vue schématique montrant une première étape de mise en place du dispositif de la figure 4 dans un trou d'insertion d'un support.
[Fig. 5B] La figure 5B est une vue schématique montrant une deuxième étape de mise en place du dispositif de la figure 4 dans le trou d'insertion.
[Fig. 5C] La figure 5C est une vue schématique montrant une troisième étape de mise en place du dispositif de la figure 4 dans le trou d'insertion.
[Fig. 5D] La figure 5D est une vue schématique montrant une quatrième étape de mise en place du dispositif de la figure 4 dans le trou d'insertion.

### Description des modes de réalisation

Afin de rendre plus concret l'exposé, des exemples de dispositifs de connexion électrique et de procédé de mise en place d'un dispositif de connexion électrique sont décrits en détail ci-après, en référence aux dessins annexés. Il est rappelé que l'invention ne se limite pas à ces exemples.

La figure 1 est une vue schématique générale d'un dispositif de connexion électrique 10 selon un mode de réalisation possible de l'invention.

Ce dispositif 10 comprend, de manière générale, un corps 12 formant une tige allongée suivant une direction longitudinale X et un bloqueur mécanique 14 relié à une extrémité de la tige 12. Dans ce mode, le bloqueur et la tige forment une seule et même pièce. La tige 12 comporte deux branches 16, 18 écartées transversalement l'une de l'autre, suivant une direction transversale Y perpendiculaire à la direction longitudinale X, et formant en quelque sorte une fourche. Le bloqueur 14 s'apparente à une contreforme de type coin qui va être insérée/engagée en force entre les deux branches afin d'assurer leur verrouillage dans un trou d'insertion, comme on le verra en détail plus loin.

Comme représenté dans le plan (X, Y) de la figure 1 qui contient les deux directions longitudinale X et transversale Y, les deux branches 16, 18 sont écartées et en regard l'une de l'autre suivant la direction transversale Y de manière à définir un logement ou cavité C entre les faces internes des deux branches. Le logement C s'étend suivant ces deux directions X et Y. Les deux branches 16, 18 sont de forme générale allongée et s'étendent chacune suivant la direction longitudinale X depuis une base 16a, 18a de la branche jusqu'à une extrémité distale 16b, 18b de celle-ci.

Le bloqueur mécanique 14, quant à lui, est relié aux extrémités distales 16b, 18b des deux branches 16, 18 respectivement par deux bras de liaison b1, b2 qui sont configurés chacun pour se rompre sous l'action d'un effort mécanique d'insertion longitudinal (suivant la direction X) du bloqueur mécanique 14 en direction du logement C, c'est-à-dire suivant un effort axial ascendant sur la figure 1 (voir flèche F2 sur la figure 2C qui sera décrite plus loin).

Comme représenté sur la figure 1, chaque branche 16, 18 de la tige comporte une face interne 16c, 18c qui présente un évidement o1 et les deux évidements o1 sont disposés en regard l'un de l'autre suivant la direction transversale Y.

Le bloqueur mécanique 14 comprend, par exemple, deux excroissances e1, e2 aménagées sur deux faces externes opposées du bloqueur qui sont disposées de façon diamétralement opposée suivant la direction transversale Y. Les deux excroissances e1, e2 ont des formes complémentaires des formes des deux évidements en regard o1 de manière à obtenir un engagement mécanique des excroissances e1, e2 dans les évidements o1 (engagement mécanique de formes complémentaires l'une de l'autre suivant la direction transversale) et donc un verrouillage mécanique du dispositif de connexion électrique 10 par une simple insertion axiale du bloqueur 14 dans le logement C, comme on le verra plus loin. On notera que les évidements o1 confèrent en pratique à la branche concernée une réduction de son épaisseur (dimension transversale), lui apportant ainsi la souplesse nécessaire pour se déformer en partie élastiquement (dans une direction transversale) et recevoir l'excroissance correspondante du bloqueur. Plus particulièrement, la déformation des branches est en partie élastique et en partie plastique lorsque le bloqueur mécanique 14 est inséré.

Chaque face interne 16c, 18c de chaque branche 16, 18 peut également être configurée pour former une rampe d'accès axiale respective r1, r2 facilitant l'insertion longitudinale (suivant l'axe X) du bloqueur dans le logement C. De manière générale, la rampe d'accès r1, r2 est disposée axialement (suivant la direction longitudinale X) entre l'extrémité distale 16b, 18b de la branche correspondante et l'évidement o1 correspondant de cette même branche. A titre d'exemple, la rampe d'accès présente une inclinaison avec la direction longitudinale X inférieure à 45°.

Plus particulièrement, dans l'exemple représenté sur la figure 1, le logement C présente une forme générale allongée définie entre les deux branches 16, 18 sensiblement parallèles, sans contact l'une avec l'autre, chacune de ces tiges étant asymétrique. Les branches de fixation 16 et 18 sont bombées vers l'extérieur et présentent des surfaces convexes d'insertion respectives 16d, 18d. Ces surfaces d'insertion sont des surfaces inclinées par rapport à la direction longitudinale d'insertion X. Depuis la base 16a, 18a de chaque branche jusqu'à une extrémité distale 16b, 18b, la section transversale de chaque branche 16, 18 augmente puis décroit pour former le haut de l'évidement o1, augmente à nouveau pour former le bas de l'évidement o1 et diminue à nouveau pour former la rampe r1, r2.

Le bloqueur mécanique 14 comporte une première extrémité 14a et une deuxième extrémité opposée 14b qui sont toutes deux alignées suivant la direction longitudinale X. Les deux bras de liaison b1, b2 aménagés entre le bloqueur 14 et les deux extrémités distales 16b, 18b respectives des deux branches sont, plus particulièrement, disposés au niveau de la première extrémité 14a du bloqueur qu'ils raccordent chacun à l'extrémité distale de la branche concernée. Les deux excroissances e1, e2 sont ici aménagées à proximité de la première extrémité 14a du bloqueur afin de pouvoir être engagées rapidement entre les deux branches lorsque les bras de liaison b1, b2 sont rompus. La dimension transversale We1-e2 entre les deux excroissances e1, e2 est supérieure à la dimension transversale maximale Wtmax du logement C entre les fonds des deux évidements o1 des deux branches 16, 18.

Le bloqueur mécanique 14 comporte une portion disposée entre la deuxième extrémité 14b et les excroissances e1, e2 qui présente, dans une zone située à distance de cette extrémité, deux éléments e3, e4 qui font saillie vers l'extérieur du bloqueur suivant la direction transversale Y du plan (X, Y) de la figure 1. Ces deux éléments saillants e3, e4 sont écartés transversalement l'un de l'autre suivant une dimension transversale maximale Wbmax qui est supérieure à la dimension transversale maximale Wtmax du logement C entre les fonds des deux évidements o1 des deux branches 16, 18. La dimension transversale maximale Wbmax est également supérieure à l'écartement, suivant la direction transversale Y, entre les deux extrémités distales 16b, 18b des deux branches 16, 18. Les deux éléments saillants e3, e4 viennent au contact des deux extrémités distales 16b, 18b des deux branches 16, 18 en position d'insertion maximale (excroissances e1, e2 engagées dans les évidements o1 correspondants comme représenté sur la figure 2D qui sera décrite plus loin) et contribuent à écarter les deux branches 16,18.

Par ailleurs, on notera que la dimension transversale entre les deux excroissances e1, e2 est sensiblement supérieure à la dimension transversale maximale Wtmax du logement C entre les fonds en vis-à-vis des deux évidements o1 des deux branches 16, 18.

En outre, le bloqueur 14 possède une section transversale définie suivant la direction transversale Y qui diminue depuis la zone où sont situés les éléments saillants e3, e4 vers la deuxième extrémité 14b du bloqueur de manière à adopter une forme effilée. Cette forme facilite l'insertion du dispositif dans un trou d'insertion comme représenté aux figures 2A et 2B décrites plus loin. Un rétrécissement de la section transversale du bloqueur est également présent entre les éléments saillants e3, e4 et les excroissances e1, e2.

Comme représenté sur la figure 1, le dispositif 10 peut comprendre, au-dessus du corps 12 formant une tige allongée (en forme de fourche), une partie 20 formant un élargissement de section transversale, ici de forme sensiblement rectangulaire. Cette section élargie du dispositif permet de contrôler la hauteur d'insertion du dispositif dans un trou d'insertion. Par ailleurs, le dispositif peut également comprendre, toujours dans l'axe longitudinal du dispositif, une partie 22 de forme générale allongée formant une terminaison ou broche qui surmonte la partie 20 et qui a ici pour fonction d'assurer une connexion électrique avec un autre élément non représenté ici. La configuration du dispositif 10 qui est située au-dessus du corps 12 peut toutefois varier et être différente de celle représentée ici et par exemple s'étendre perpendiculairement au plan de la figure.

Les figures 2A à 2D sont des vues schématiques montrant les étapes successives de la mise en place du dispositif de connexion électrique 10 de la figure 1 dans un trou d'insertion traversant V d'un support S tel que, dans cet exemple, un via de circuit imprimé. Le via V est par exemple métallisé par l'intermédiaire d'un dépôt ou revêtement métallique M sur sa face interne. Comme représenté sur la figure 2A, dans une première étape le dispositif 10 est amené au-dessus du trou V, dans l'axe longitudinal X (ici vertical) de celui-ci, en présentant d'abord le bloqueur 14 en vis-à-vis de l'ouverture O du trou.

Ensuite, le dispositif est inséré/introduit dans le trou V, avec sa portion effilée (bloqueur) en avant, sous l'action d'un effort, faible à nul, dans le sens d'insertion axial F1 (deuxième étape). Le corps 12 est ainsi engagé à l'intérieur du trou (sans endommager ce dernier) avec les faces externes de ses deux branches 16, 18 en regard disposées en vis-à-vis des parois latérales métallisées M du trou V (fig. 2B). Dans cette position, le bloqueur 14 est ressorti de l'autre côté du trou (du côté opposé à l'ouverture O) après avoir traversé axialement le trou et fait ainsi saillie par rapport au trou et à la face inférieure S1 du support S. On notera que l'effort dans le sens d'insertion F1 est relativement faible, voire nul, car le trou V et le dispositif 10 présentent un jeu très faible entre eux. Les efforts normaux de contact dans la position de la figure 2B sont également faibles, voire nuls. A titre d'exemple, le faible effort mécanique d'insertion du dispositif dans le trou d'insertion a une intensité inférieure ou égale à 15%, de préférence inférieure ou égale à 10%, de l'intensité de l'effort mécanique d'insertion du bloqueur 14 entre les branches de la tige. Ces valeurs sont susceptibles de varier en fonction des dimensions du dispositif. Après cette phase d'insertion, le dispositif qui n'est pas encore verrouillé par l'intermédiaire du bloqueur (comme on le verra ci-après) peut être retiré du trou.

Comme représenté sur la figure 2C, le dispositif de connexion électrique 10 est maintenu en position fixe avec le support S, tandis qu'un effort mécanique axial dans le sens d'insertion longitudinale F2, de sens opposé au sens d'insertion F1, est appliqué au bloqueur (troisième étape). Autrement dit, l'effort de maintien qui est appliqué au dispositif de connexion électrique 10 et au support doit compenser l'effort F2. Cette action a pour but de rompre mécaniquement les bras de liaison b1 et b2 qui raccordent le bloqueur au corps 12. Ces bras constituent des liaisons relativement fines au regard des épaisseurs des branches et du bloqueur et sont donc, par conception, fragiles, ce qui facilite leur rupture sous l'action d'un effort vertical raisonnable.

L'effort mécanique, dans le sens d'insertion F2, appliqué au bloqueur 14 permet ensuite à ce dernier de s'engager/s'emmancher en force entre les deux branches 16 et 18 : les deux excroissances e1 et e2 sont introduites entre les extrémités distales des branches, puis sont guidées axialement par les rampes r1 et r2 jusqu'aux évidements o1 dans lesquels elles s'engagent, comme illustré sur la figure 2D. La deuxième série d'excroissances e3 et e4 vient en butée contre les extrémités distales des branches. Cela a pour objectif principal de contrôler la hauteur d'insertion du bloqueur dans la cavité C afin de positionner avec précision les excroissances e1 et e2 au niveau des évidements o1. Lorsque le bloqueur 14 est en position insérée entre les deux branches, ce dernier exerce également sur les deux branches de la tige, dans le plan (X, Y), un effort mécanique suivant la direction transversale Y qui tend à écarter ces deux branches l'une de l'autre et à les plaquer contre les parois latérales métallisées du trou V (plus particulièrement, les surfaces bombées 16d, 18d sont plaquées contre les parois latérales métallisées). Dans cette position, le bloqueur mécanique 14 verrouille mécaniquement le dispositif de connexion électrique 10 dans le trou d'insertion V, et permet ainsi que les efforts de contact des branches 16 et 18 sur le trou métallisé V assurent un contact électrique permanent. Le dispositif est ainsi maintenu en position verrouillée dans le trou. On notera que l'engagement mécanique entre le bloqueur et les branches a lieu à l'intérieur du trou.

De manière générale, le dispositif de connexion (notamment la tige et le bloqueur) est formé intégralement à partir d'une seule bande de matière, en l'occurrence une tôle, de préférence par un procédé de découpe progressive connu en soi. D'autres méthodes de découpe peuvent être mises en œuvre, comme la découpe chimique, la découpe par jet d'eau, laser ou selon un autre procédé. Les dispositifs (contacts) 10 sont formés par découpe dans des feuilles généralement métalliques et notamment en cuivre ou en alliage de cuivre. Il s'ensuit que les dispositifs 10 présentent une section constante dans toute l'épaisseur de la feuille, c'est-à-dire que leur section est la même quel que soit le plan considéré parallèle aux faces de la feuille. Les angles des arêtes des dispositifs 10 sont chanfreinés, de manière à remplacer les arêtes vives des dispositifs par des congés de raccordement.

La figure 3 illustre une variante de réalisation du dispositif de connexion des figures précédentes.

La figure 3 représente un dispositif de connexion 10' avec des excroissances externes 16c', 18c' dans la partie inférieure des branches 16' et 18' qui vont bloquer le mouvement du dispositif de connexion 10' à l'extraction. Lorsque le bloqueur est inséré (verrouillé) entre les extrémités distales 16b', 18b', il ouvre les branches et les excroissances externes 16c', 18c' viennent se positionner à l'entrée du via (correspondant au trou V des figures 2A à 2D) (surface en contact) avec une largeur ou dimension transversale entre les excroissances 16c', 18c' des deux branches plus importante que le diamètre du via (en position verrouillée). Cette variante présente les mêmes avantages que ceux décrits plus haut en relation avec le mode des figures 1 et 2A-D, et notamment en ce qui concerne la séparation du bloqueur du corps du dispositif et l'insertion du bloqueur entre les branches.

La figure 4 illustre un autre mode de réalisation du dispositif de connexion 10" dans lequel la tige 12" et le bloqueur mécanique 14" sont deux pièces séparées physiquement l'une de l'autre et qui interviennent donc séparément à chaque étape du procédé : insertion de la tige à faible effort, voire à effort nul, à l'intérieur du trou d'insertion, suivie d'une insertion en force du bloqueur entre les deux branches de la tige.

Sur la figure 4 seuls les principaux éléments sont identifiés, les autres restent les mêmes que précédemment décrits.

La tige 12" comporte les deux branches 16" et 18" écartées transversalement (suivant Y) l'une de l'autre et qui présentent deux extrémités distales libres 16b" et 18b" respectivement. Le bloqueur mécanique 14" possède la même forme que le bloqueur 14 avec deux extrémités opposées 14a" et 14b", et deux zones distinctes avec les excroissances e1, e2 et les éléments saillants e3 et e4. L'extrémité supérieure 14a" du bloqueur est libre, tout comme les extrémités distales libres 16b" et 18b" de la tige. Aucun élément de liaison tel que les bras de liaison b1, b2 de la figure 1 n'est présent.

La figure 5A illustre la mise en place de la tige 12" dans le trou d'insertion V suivant la flèche F1 indiquant le sens d'insertion, d'un premier côté du trou V, comme sur la figure 2A, même si le bloqueur ne participe pas à cette étape d'insertion.

Le bloqueur 14" (pièce séparée distincte) est quant à lui en attente du second côté opposé du trou V, en dessous de l'ensemble de la figure 5A.

Dans la position de la figure 5B, la tige 12" est complètement insérée dans le trou et les extrémités distales libres 16b" et 18b" des deux branches de la tige ressortent du trou, du second côté opposé du trou V, là où le bloqueur 14" est disposé. Dans cette position, la tige 12" a sensiblement la même position que sur la figure 2B ou peut faire davantage saillie hors du trou V par l'intermédiaire des extrémités distales libres 16b" et 18b" de ses deux branches, comme représenté sur la figure 5B. Cette configuration plus saillante peut aider à l'approche et au positionnement du bloqueur 14" par rapport aux branches de la tige 12". Cette configuration présente les avantages décrits plus haut en relation avec la variante de la figure 3.

Sur la figure 5C, le bloqueur 14" est alors inséré entre deux extrémités distales libres 16b" et 18b" des deux branches, suivant un effort d'insertion/d'emmanchement en force entre celles-ci, dans le sens d'insertion F2 opposé au sens d'insertion F1. L'effort d'insertion en force du bloqueur 14" permet d'écarter les deux branches et de les plaquer contre les parois internes du trou V, comme illustré sur la figure 5D (position verrouillée) et comme décrit en référence aux figures 2C et 2D pour l'autre mode de réalisation.

Tout ce qui a été dit précédemment s'applique au mode des figures 4 et 5A-D, à l'exception de ce qui concerne la liaison entre la tige et le bloqueur.

Bien que la présente invention ait été décrite en se référant à des exemples de réalisation spécifiques, il est évident que des modifications et des changements peuvent être effectués sur ces exemples sans sortir de la portée générale de l'invention telle que définie par les revendications. En particulier, des caractéristiques individuelles des différents modes de réalisation illustrés/mentionnés peuvent être combinées dans des modes de réalisation additionnels. Par conséquent, la description et les dessins doivent être considérés dans un sens illustratif plutôt que restrictif.

Il est également évident que toutes les caractéristiques décrites en référence à un procédé sont transposables, seules ou en combinaison, à un dispositif, et inversement, toutes les caractéristiques décrites en référence à un dispositif sont transposables, seules ou en combinaison, à un procédé.

## Revendications

1. Dispositif de connexion électrique (10 ; 10') pour maintien verrouillé dans un trou d'insertion (V) aménagé dans un support (S) en vue d'établir une liaison électrique et mécanique entre le dispositif de connexion électrique et le trou d'insertion, le dispositif de connexion électrique comprenant :
- une tige allongée (12) suivant une direction longitudinale X et configurée pour être insérée longitudinalement à l'intérieur du trou d'insertion suivant un effort mécanique d'insertion longitudinale de la tige dans un sens d'insertion F1, la tige comprenant deux branches (16, 18) écartées l'une de l'autre suivant une direction transversale Y perpendiculaire à la direction longitudinale X de manière à définir entre les deux branches en regard l'une de l'autre, dans un plan (X, Y) contenant les deux directions longitudinale X et transversale Y, un logement (C) qui s'étend suivant ces deux directions, les deux branches (16, 18) s'étendant chacune suivant la direction longitudinale X depuis une base (16a, 18a) de la branche jusqu'à une extrémité distale (16b, 18b) de celle-ci,
- un bloqueur mécanique (14) qui est configuré pour pouvoir être inséré longitudinalement en force dans le logement (C), à partir des extrémités distales (16b, 18b) des deux branches, dans un sens d'insertion F2 opposé au sens d'insertion F1 et suivant un effort mécanique d'insertion longitudinale d'intensité supérieure à l'intensité de l'effort mécanique d'insertion de la tige dans le sens d'insertion F1, de manière à exercer sur les deux branches de la tige, dans le plan (X, Y), un effort mécanique suivant la direction transversale Y qui tend à écarter ces deux branches l'une de l'autre, le bloqueur mécanique (14) étant configuré pour pouvoir coopérer mécaniquement avec les deux branches (16, 18) par engagement, suivant la direction transversale Y, de formes complémentaires l'une de l'autre entre le bloqueur mécanique (14) et les deux branches (16, 18) afin d'exercer un effort de retenue axiale au niveau du trou d'insertion (V) et ainsi verrouiller mécaniquement le dispositif de connexion électrique (10 ; 10') dans le trou d'insertion (V).

2. Dispositif de connexion électrique selon la revendication 1, dans lequel, suivant une vue prise dans le plan (X, Y), chaque branche (16, 18) de la tige présente un évidement (o1), sur une face interne de la branche qui est orientée en vis-à-vis d'une face interne de l'autre branche en regard, les deux évidements (o1) étant disposés en regard l'un de l'autre suivant la direction transversale Y, le bloqueur (14) comprenant deux excroissances (e1, e2) aménagées sur deux faces externes opposées du bloqueur qui sont disposées de façon diamétralement opposée suivant la direction transversale Y, les deux excroissances (e1, e2) ayant des formes complémentaires des formes des deux évidements (o1) de manière à obtenir un engagement mécanique des excroissances (e1, e2) dans les évidements (o1) et donc un verrouillage mécanique du dispositif de connexion électrique (10 ; 10') lorsque le bloqueur (14) est inséré mécaniquement dans le logement (C).

3. Dispositif de connexion électrique selon la revendication précédente, dans lequel le bloqueur (14) présente, suivant la direction transversale Y dans le plan (X, Y), une dimension transversale We1-e2 dans la partie du bloqueur où sont aménagées les deux excroissances (e1, e2), cette dimension transversale du bloqueur étant sensiblement supérieure à la dimension transversale maximale Wtmax du logement C entre les zones des deux évidements (o1) qui sont les plus éloignées l'une de l'autre suivant la direction transversale Y.

4. Dispositif de connexion électrique selon la revendication 2 ou 3, dans lequel chaque face interne de chaque branche forme une rampe d'accès respective (r1, r2) facilitant l'insertion longitudinale du bloqueur (14) dans le logement (C), chaque rampe d'accès étant disposée entre l'extrémité distale (16b, 18b) de la branche et l'évidement (o1) correspondant.

5. Dispositif de connexion électrique selon l'une des revendications précédentes, dans lequel l'effort mécanique d'insertion longitudinale du bloqueur mécanique (14) dans le sens d'insertion F2 a une intensité qui est ajustée par le dimensionnement relatif entre le bloqueur (14) et les deux branches (16, 18) de la tige.

6. Dispositif de connexion électrique selon l'une des revendications précédentes, dans lequel le bloqueur mécanique (14) est relié aux extrémités distales (16b, 18b) des deux branches (16, 18) de la tige respectivement par deux bras de liaison (b1, b2) qui sont configurés chacun pour se rompre sous l'action d'un effort mécanique de séparation des deux branches (16, 18) et du bloqueur mécanique (14) dans le sens d'insertion F2.

7. Dispositif de connexion électrique selon la revendication précédente, dans lequel l'effort mécanique de séparation des deux branches (16, 18) et du bloqueur mécanique (14) dans le sens d'insertion F2 a une intensité qui est ajustée par le dimensionnement de la section transversale des bras de liaison (b1, b2).

8. Dispositif de connexion électrique selon la revendication 6 ou 7, dans lequel le bloqueur (14) comporte une première extrémité (14a) et une deuxième extrémité opposée (14b) qui sont alignées suivant la direction longitudinale X, les deux bras de liaison (b1, b2) entre le bloqueur et les deux extrémités distales (16b, 18b) respectives des deux branches (16, 18) étant disposés au niveau de la première extrémité (14a) du bloqueur, les deux excroissances (e1, e2) étant aménagées à proximité de la première extrémité (14a) du bloqueur.

9. Dispositif de connexion électrique selon l'une des revendications 6 à 8, dans lequel le bloqueur (14) comporte une portion terminale située à l'opposé des bras de liaison (b1, b2) et qui s'affine en s'éloignant des bras de liaison.

10. Dispositif de connexion électrique selon les revendications 8 et 9, dans lequel la portion terminale s'étend entre les deux excroissances (e1, e2) et la deuxième extrémité (14b) du bloqueur et présente, suivant la direction transversale Y dans le plan (X, Y), une dimension transversale maximale Wbmax supérieure à l'écartement suivant la direction transversale Y entre les deux extrémités distales (16b, 18b) des deux branches.

11. Dispositif de connexion électrique selon l'une des revendications précédentes, dans lequel la tige (12) et le bloqueur mécanique (14) sont réalisés dans une même bande de matière.

12. Dispositif de connexion électrique selon l'une des revendications précédentes, dans lequel le support (S) est choisi parmi une grille de connexion, un circuit imprimé, un substrat à liaisons directes en cuivre.

13. Procédé de mise en place d'un dispositif de connexion électrique (10 ; 10') pour maintien verrouillé dans un trou d'insertion (V) aménagé dans un support (S) en vue d'établir une liaison électrique et mécanique entre le dispositif de connexion électrique et le trou d'insertion, le dispositif de connexion électrique comprenant :
- une tige allongée (12) suivant une direction longitudinale X comprenant deux branches (16, 18) écartées l'une de l'autre suivant une direction transversale Y perpendiculaire à la direction longitudinale X de manière à définir entre les deux branches en regard l'une de l'autre, dans un plan (X, Y) contenant les deux directions longitudinale X et transversale Y, un logement (C) qui s'étend suivant ces deux directions, les deux branches (16, 18) s'étendant chacune suivant la direction longitudinale X depuis une base (16a, 18a) de la branche jusqu'à une extrémité distale (16b, 18b) de celle-ci,
- un bloqueur mécanique (14) relié ou non aux deux branches de la tige, le procédé comprenant les étapes suivantes :
- insertion de la tige (12) du dispositif de connexion électrique (10 ; 10'), reliée ou non au bloqueur, à l'intérieur du trou d'insertion (V) suivant la direction longitudinale X et suivant un effort mécanique d'insertion longitudinale de la tige dans un sens d'insertion F1,
- insertion en force du bloqueur (14) dans le logement (C), à partir des extrémités distales (16b, 18b) des deux branches, suivant la direction longitudinale X dans un sens d'insertion F2 opposé au sens d'insertion F1 et suivant un effort mécanique d'insertion longitudinale d'intensité supérieure à l'intensité de l'effort mécanique d'insertion de la tige dans le sens d'insertion F1, de manière à exercer sur les deux branches (16, 18) de la tige un effort mécanique suivant la direction transversale Y qui tend à écarter ces deux branches l'une de l'autre, le bloqueur mécanique (14) étant ainsi inséré en force de manière à coopérer mécaniquement avec les deux branches (16, 18) par engagement, suivant la direction transversale Y, de formes complémentaires l'une de l'autre entre le bloqueur mécanique (14) et les deux branches (16, 18) afin d'exercer un effort de retenue axiale au niveau du trou d'insertion (V) et ainsi verrouiller mécaniquement le dispositif de connexion électrique (10 ; 10') dans le trou d'insertion (V).

14. Procédé selon la revendication précédente, le bloqueur mécanique (14) étant relié aux extrémités distales (16b, 18b) des deux branches (16, 18) de la tige respectivement par deux bras de liaison (b1, b2), la tige (12) reliée au bloqueur (14) étant insérée à l'intérieur du trou d'insertion (V) suivant la direction longitudinale X et suivant un effort mécanique d'insertion longitudinale de la tige dans un sens d'insertion F1 de manière à ce que le bloqueur (14) ressorte du côté du trou d'insertion qui est opposé au côté d'insertion, le dispositif de connexion électrique étant maintenu en position fixe avec le support (S), tandis qu'un effort mécanique axial appliqué dans le sens d'insertion longitudinale F2, de sens opposé au sens d'insertion F1, est appliqué au bloqueur, pour rompre mécaniquement les deux bras de liaison (b1, b2) et pour insérer en force le bloqueur dans le logement (C).
